# EUROPÄISCHE PATENTSCHRIFT

(11) **EP 0 547 310 B1**
(45) Veröffentlichungstag und Bekanntmachung des Hinweises auf die Patenterteilung: **28.06.1995**
(21) Anmeldenummer: 92117021.3
(22) Anmeldetag: 06.10.1992
(51) Int. Cl.: F25B 39/02, F25D 11/02

(54) **Zweitemperaturen-Einkreiskühlgerät**
Two-temperature household refrigeration apparatus with a single cycle
Appareil frigorifique ménager à deux températures et à cycle unique

(30) Priorität: 17.12.1991 DE 4141641
(43) Veröffentlichungstag der Anmeldung: 23.06.1993
(73) Patentinhaber: BOSCH-SIEMENS HAUSGERÄTE GmbH, 81669 München (DE)
(72) Erfinder: Arnold, Friedrich, Dipl.-Ing., W-7080 Aalen-Ebnat (DE); Renner, Roland, W-7928 Giengen (DE)

(56) Entgegenhaltungen:
- DE-A- 3 224 452
- DE-B- 1 092 939
- US-A- 2 737 785
- US-A- 2 983 114
- US-A- 2 986 901
- US-A- 3 243 970
- US-A- 4 382 367

## Beschreibung

Die Erfindung betrifft ein Zweitemperaturen-Einkreiskühlgerät für den Haushalt, mit einem im wesentlichen zwei Abschnitte aufweisenden, ein System von zusammenhängenden Kältemittelkanälen bildenden Verdampfer, dessen erster, eine Decke, eine aufrechte Wand und einen Boden eines Gefrierfaches bildender Abschnitt seinem zweiten, als Raumverdampfer in einem unterhalb des Gefrierfaches angeordneten Normalkühlfach dienenden Abschnitt vorgeschaltet ist, wobei das von der Einspritzstelle in das Kanalsystem zugeführte Kältemittel von einem in der aufrechten Wand des ersten Verdampferabschnittes abwärts verlaufenden Zuführkanal in einem mäanderartig im Boden des Gefrierfaches angeordneten Kanal einströmt, der in einen in der aufrechten Wand des ersten Verdampferabschnittes aufsteigenden Abführkanal mündet, welcher in der Decke in eine in Windungen verlegte Kanalanordnung übergeht, deren Ausgang mit einem in der aufrechten Wand nach unten gerichteten Kanalstrang mit dem Eingang des den Raumverdampfer bildenden zweiten Abschnittes verbunden ist.

Aufgrund der einer solchen Verdampferkonstruktion eigentümlichen Reihenschaltung zwischen Gefrierfachverdampfer und Kühlfachverdampfer, wobei der Gefrierfachverdampfer dem Kühlfachverdampfer vorgeschaltet ist, kann es vorkommen, daß auch während der Abtauphase bei stillstehendem Kältemittelverdichter, infolge von im Kältemittelsystem herrschenden Druckunterschieden, Tropfen flüssigen Kältemittels vom Gefrierfachverdampfer zum Kühlfachverdampfer über dessen gemeinsame Verbindungsstelle gedrückt werden. Durch den Eintritt des flüssigen Kältemittels in die Verbindungsstelle zum wärmeren Kühlfachverdampfer verdampft das Kältemittel dort sofort, so daß die Temperatur an dieser Stelle die Schmelztemperatur des Eises bis zum Wiederanlauf des Kältemittelverdichters nicht überschreitet. Dadurch kommt es an der kritischen Verbindungsstelle zu einer bleibenden und im Laufe der Zeit ständig zunehmenden Vereisung, deren Entfernung eine vorübergehende Stillegung des Kühlgerätes bedeuten würde.

Aus der DE-PS 31 34 300 ist ein Verdampfer für ein Zweitemperaturen-Einkreiskühlgerät bekannt, der einen dessen Gefrierfach und einen dessen Normalkühlfach zugeordneten Abschnitt aufweist. Der dem abtaubaren Normalkühlfach-Verdampfer im Kältemittelkreislauf vorgeschaltete Gefrierfachverdampfer ist aus einer mit Kältemittelkanälen versehenen aufrechten Wand und zwei davon gleichsinnig abgebogenen Schenkeln gebildet, die als Decke und als Boden dienen und ebenfalls mit Kältemittelkanälen ausgestattet sind.

Die Kanalstruktur im Boden dieses Verdampfers weist im wesentlichen drei miteinander verbundene Abschnitte auf, die aus jeweils zwei großvolumigen über Querkanäle miteinander kommunizierenden Rohrleitungen gebildet sind, deren überwiegende Länge senkrecht zum freien Ende des Bodens angeordnet ist. Einer der drei Abschnitte ist ausgangsseitig im Boden an zwei parallel zueinander verlaufende Kanalstränge angeschlossen, die in der aufrechten Wand über einen Querkanal miteinander verbunden sind und in der Decke in einen einzügigen, in Windungen verlegten Kältemittelkanal übergehen.

Durch die Kanalanordnung des Verdampfers soll bei Stillstand des Kältemittelverdichters eine erste Trennung zwischen den gasförmigen und flüssigen Anteilen des Kältemittelstromes im Boden und in der aufrechten Wand stattfinden, wobei die großvolumigen Rohrleitungen im Boden als Sammler für das flüssige Kältemittel dienen. Eine weitere Trennung des gasförmigen vom flüssigen Kältemittel soll durch die geneigte Anordnung der Decke zur aufrechten Wand erreicht werden, wobei das flüssige Kältemittel der Schwerkraft folgend, in dem Boden des Gefrierfachverdampfers zurückströmt. Für den Fall, daß aus dem Verflüssiger Kältemittel nachströmt, wird Druck auf das sich fertigungsbedingt im vorderen Bereich des Bodens angesammelte, die Kanäle vollends füllende flüssige Kältemittel ausgeübt. Da die einzelnen Abschnitte der Kanalanordnung im Boden stets nur über eine einzügige Leitung miteinander verbunden sind, pflanzt sich der Druck unweigerlich auf den ausgangsseitig mit den parallelen Kanalsträngen verbundenen Abschnitt fort und schiebt das angesammelte Flüssigkeitsvolumen in die in der aufrechten Wand angeordneten parallelen Kanalstränge. Strömt Kältemittel aus dem Verflüssiger zum Verdampfer über einen längeren Zeitraum nach, z.B. als Folge des sich abkühlenden Kältemittelverdichters, so besteht die Gefahr, daß trotz der getroffenen aufwendigen Maßnahmen Pfropfen flüssigen Kältemittels an die Verbindungsstelle zwischen Gefrierfachverdampfer und Normalkühlfachverdampfer gelangen und dort verdampfen, so daß die Verbindungsstelle trotz zyklisch durchgeführten Abtauens ständig vereist ist.

Der Erfindung liegt die Aufgabe zugrunde, bei Kühlgeräten der genannten Gattung das Kanalsystem im Gefrierfachverdampfer so auszubilden, daß jederzeit sichergestellt ist, daß während der Stillstandszeit des Kältemittelverdichters kein flüssiges Kältemittel an die Verbindungsstelle zwischen Gefrierfachverdampfer und Kühlfachverdampfer gelangt.

Die Aufgabe wird gemäß der Erfindung dadurch gelöst, daß der Zuführkanal und der Abführkanal über einen im Abstand über den Boden des ersten Verdampferabschnittes angeordneten Bypaß verbunden ist, der gegenüber der überbrückten Kanalanordnung im Boden einen erhöhten Strömungwiderstand aufweist.

Durch die erfindungsgemäße Lösung wird erreicht, daß der bei stillstehendem Kältemittelverdichter durch vom Verflüssiger zum Verdampfer hin nachströmendes Kältemittel erzeugte Druck, beispielsweise hervorgerufen durch den sich abkühlenden Kältemittelverdichter, abgebaut wird, ohne daß dieser auf das im Boden des Gefrierfach-Verdampfers ruhende flüssige Kältemittel Einfluß nehmen kann, so daß auch über längere Zeiträume hinweg kein flüssiges Kältemittel an die Verbindungsstelle zwischen den beiden Verdampferabschnitten gelangt. Ferner wird die Kühlleistung in den Kühlfächern durch den Bypaß nicht beeinträchtigt. Außerdem werden Stehzeitgeräusche, die durch aus dem flüssigen Kältemittel aufsteigende Luftblasen verursacht werden, deutlich vermindert.

Nach einer weiteren, vorteilhaften Ausgestaltung des Gegenstandes der Erfindung ist vorgesehen, daß der den Zuführkanal mit dem Abführkanal verbindende, einen höheren Strömungswiderstand aufweisende Bypaß in der Decke des ersten Verdampferabschnittes angeordnet ist.

Eine Lösung entsprechend diesen Merkmalen hat den Vorteil, daß sich der vom Verflüssiger zum Verdampfer hin ausbreitende Druck bereits kurz nach seinem Eintritt in die Decke zum Kühlfachverdampfer hin umgelenkt wird.

Entsprechend einer weiteren vorteilhaften Ausgestaltung des Gegenstandes der Erfindung ist vorgesehen, daß der erhöhte Strömungswiderstand des Bypasses durch eine entsprechende, in Windungen angeordnete Länge und/oder insbesondere durch Querschnittsminderung bestimmt ist.

Diese Lösung hat den Vorteil, daß die den Strömungswiderstand definierenden Parameter einfach und wirtschaftlich herzustellen sind und zudem eine gute, gleichbleibende Genauigkeit aufweisen.

Ohne fertigungsbedingte, aufwendige Zusatzmaßnahmen sowie in engen Toleranzgrenzen fertigbar, sind die Kanäle des Bypasses bei ausreichend großem Unterschied des Strömungswiderstandes zu der übrigen Kanalanordnung, wenn nach einer bevorzugten Ausführungsform des Gegenstandes der Erfindung vorgesehen ist, daß die Kanalquerschnitte des Bypasses und des Zuführkanals in einem Verhältnis von 1:3 bis 1:7, vorzugsweise aber in einem solchen von 1:5 stehen.

Gemäß einer nächsten bevorzugten Ausgestaltung des Gegenstandes der Erfindung ist vorgesehen, daß der Zuführkanal einen Hauptkanal und wenigstens einen dazu parallel verlaufenden Nebenkanal aufweist, wobei der Kauptkanal mit annähernd senkrecht von ihm abzweigenden und in Abstand voneinander angeordneten Querkanälen ausgestattet ist, die ihn mit dem Nebenkanal strömungstechnisch verbinden.

Eine derartige Lösung hat den Vorteil, daß eine vom Kanalquerschnitt des Hauptkanals und des Zuführkanals im wesentlichen unabhängige, ungleiche Aufteilung infolge der Massenträgheit des in den Zuführkanal einströmenden Kältemittels erfolgt, so daß im wesentlichen der Hauptkanal mit flüssigem Kältemittel beaufschlagt ist, während der Nebenkanal kaum flüssiges Kältemittel führt.

Nach einer weiteren bevorzugten Ausführungsform des Gegenstandes der Erfindung ist vorgesehen, daß der Abführkanal einen Hauptkanal und wenigstens einen dazu parallel verlaufenden Nebenkanal aufweist, wobei der Hauptkanal mit annähernd senkrecht von ihm abzweigenden und im Abstand voneinander angeordneten Querkanälen ausgestattet ist, die ihn mit dem Nebenkanal strömungstechnisch verbinden.

Hierbei erzielt man den Vorteil, daß mit einfachen Mitteln, gemäß den Gesetzen der Schwerkraft, gasförmige Einschlüsse innerhalb des flüssigen Kältemittelstromes entweichen können, ohne daß diese dabei Pfropfen flüssigen Kältemittels vor sich herschieben.

Entsprechend einer weiteren bevorzugten Ausführungsform des Gegenstandes der Erfindung ist vorgesehen, daß sowohl die Querkanäle des Zuführkanals als auch die des Abführkanals untereinander einen Abstand aufweisen, der größer als die Höhe der aufrechten Wand, aber vorzugsweise so bemessen ist, daß die Querkanäle im Nahbereich des Übergangs zur aufrechten Wand im Boden bzw. in der Decke liegen.

Die Lösung hat den Vorteil, daß sowohl der Zuführkanal als auch der Abführkanal zweistrangig über die Biegezonen des U-förmigen Verdampferabschnittes geführt werden, so daß der Querschnitt der beiden Kanäle gegenüber einem einzelnen Kanal verringert werden kann, wodurch die Beeinflussung ihres Strömungsquerschnitts durch Einschnürung erheblich herabgesetzt ist, und somit die Übergänge sich nicht strömungsbeeinträchtigend auf das zirkulierende Kältemittel auswirken.

Besonders zweckmäßig sind die Kanalquerschnitte von Zu- und Abführkanal ausgelegt, wenn nach einer bevorzugten Ausführungform des Gegenstandes der Erfindung vorgesehen ist, daß der Haupt- und der Nebenkanal des Zu- bzw. des Abführkanals gleichen Querschnitt aufweist.

Deutlich erschwert wird dem flüssigen Kältemittel das Eindringen in den Bypaß, wenn nach einer vorteilhaften Ausgestaltung des Gegenstandes der Erfindung vorgesehen ist, daß der Querkanal des Zuführkanals in der Decke mit dem Bypaß derart verzweigt, daß das Kältemittel nach einer scharfen Umlenkung in den Bypaß einzutreten vermag.

Nach einer nächsten bevorzugten Ausführungsform des Gegenstandes der Erfindung ist vorgesehen, daß der Hauptkanal des Abführkanals stromab nach seinem abzweigenden Querkanal in der Decke in einen sammlerartig ausgebildeten und mit knopfartigen Einprägungen versehenen Kanalabschnitt übergeht, der zum freien Ende der Decke parallel angeordnet ist.

Der Vorteil einer solchen Lösung liegt darin, daß dadurch neben einer weiteren Abscheidemöglichkeit des gasförmigen, vom flüssigen Kältemittel noch zusätzlich Sammelvolumen für unter Umständen aus dem Boden in die Decke gedrückte Flüssigkeitspfropfen geschaffen ist, die dann dort wegen der geringfügig höheren Temperatur als der im Boden verdampfen und nicht an die Verbindungsstelle zwischen Gefrierfach und Kühlfachverdampfer gelangen.

Gemäß einer weiteren vorteilhaften Ausgestaltung des Gegenstandes der Erfindung ist vorgesehen, daß der Zuführkanal im Bereich nach seinem Eintritt in den Boden in ein Kanalstück übergeht, das sich in wenigstens zwei zueinander parallele, in den Abführkanal mündende, je im wesentlichen den gleichen Kanalquerschnitt wie das Kanalstück aufweisende Kanalabschnitte verzweigt, deren überwiegende Länge parallel zum freien Ende des Bodens angeordnet ist und sich stromab nach der Verzweigung mindestens in einem gemeinsamen Kanalbett kreuzen.

Eine Lösung ensprechend diesen Merkmalen wirkt sich einerseits günstig auf die Entmischung des flüssigen und des gasförmigen Kältemittels aus und andererseits wird auf einfache Weise sichergestellt, daß in der Stillstandsphase des Kältemittelverdichters für das sich im Boden sammelnde flüssige Kältemittel ausreichend Volumen vorhanden ist.

Besonders zweckmäßig und platzsparend ist die Anordnung des Zuführ- und Abführkanals in der aufrechten Wand, wenn nach einer bevorzugten Ausführungsform des Gegenstandes der Erfindung vorgesehen ist, daß deren Kanäle in der aufrechten Wand vertikal angeordnet sind.

Eine zusätzliche Sicherheit um zu verhindern, daß flüssiges Kältemittel in der Stillstandsphase des Kältemittelverdichters vom Gefrierfachverdampfer in den Kühlfachverdampfer übertreten kann, bietet ein Kanalsystem eines Gefrierfachverdampfers, wenn nach einer vorteilhaften Ausgestaltung des Gegenstandes der Erfindung vorgesehen ist, daß die der Bodenananordnung nachgeschaltete Deckenkanalanordnung ein gegenüber dieser geringeres Fassungsvermögen für flüssiges Kältemittel aufweist, aber im Vergleich zu der dem Boden vorgeschalteten Deckenkanalanordnung ein größeres Fassungvermögen besitzt.

Die Erfindung ist in einer nachfolgenden Beschreibung anhand eines in der Zeichnung vereinfacht dargestellten Ausführungsbeispieles erläutert. Es zeigen:
- Fig. 1: im Ausschnitt einen Zweitemperaturen-Einkreiskühlschrank, mit einem Gefrierfach und einem unterhalb diesem angeordneten Normalkühlfach, teilweise geschnitten, um dessen Verdampfersystem sichtbar zu machen, in raumbildlicher Darstellung,
- Fig. 2: das als walzgeschweißte Platine ausgebildete Verdampfersystem des Kühlschranks entsprechend Fig. 1 in abgewickelter Darstellung,
- Fig. 3: in Ansicht von oben, die mit den Ausprägungen für die Kältemittelkanäle versehene Seite des einbaufertig geformten Verdampfersystems in raumbildlicher Darstellung,
- Fig. 4: in Ansicht von unten den als Gefrierfachverdampfer ausgebildeten Abschnitt des Verdampfersystems in raumbildlicher Darstellung.

Gemäß Fig. 1 ist ein Zweitemperaturen-Einkreiskühlschrank 10 dargestellt, der wie üblich mit einem obenliegenden Gefrierfach 11 und einem darunter angeordneten, durch eine wärmeisolierende Zwischenwand 12 von diesem getrennten Normalkülfach 13 ausgestattet ist. Die Seitenwände des Normalkühlfaches 13 sind mit in den Innenbehälter des Kühlschrankes 10 eingeformten Nuten 14 zum Einschieben nicht dargestellter Etageren versehen.

Der mit einem nicht dargestellten Kältemittelverdichter ausgerüstete Kühlschrank 10 ist mit einem zwei Abschnitte A und B aufweisenden, ein System von zusammenhängenden Kältemittelkanälen bildenden Verdampfer 15 ausgestattet, der aus zwei durch Walzschweißen verbundene, die Kältemittelkanäle zwischen sich aufnehmende Platinen gebildet ist.

Der mit A bezeichnete, dem Gefrierfach 11 zugeordnete Abschnitt des Verdampfers 15 weist eine Decke 16, eine als Rückwand dienende aufrechte Wand 17 und einen Boden 18 auf, die aus einem einstückigen Platinenabschnitt gebildet sind. Unterhalb des Gefrierfachs 11, im Normalkühfach 13, ist der im Kältemittelkreislauf des Verdampfers 15, der dem Abschnitt A nachgeschaltete Abschnitt B angeordnet der als abtaubarer Raumverdampfer ausgeführt ist.

Die Abschnitte A und B des Verdampfers 15 sind durch eine stegartige Verbindungsbrücke 19 (vgl. hierzu insbesondere Fig. 2 und Fig. 3) miteinander verbunden.

Der in Fig. 2 in der Abwicklung dargestellte Verdampfer 15 aus einer walzgeschweißten Platine wird durch Abwinkeln entlang der zwischen den einzelnen Abschnitten gelegenen und durch strichpunktierte Linien eingegrenzten Biegezonen zu einem insbesondere in der Fig. 1 in seinem Gebrauch gezeigten U-förmigen Profil geformt, dessen beide Stirnseiten offen sind. Die gleichsinnig von der aufrechten Wand 17 abgebogenen Schenkel des U-förmigen Profiles weisen nach dem Biegevorgang einen geringfügig größeren Winkel als 90° bezüglich der aufrechten Wand 17 auf.

In an sich bekannter Weise wird das flüssige Kältemittel über ein in einem Saugrohr 20 verlegten, in der Decke 16 angeordneten Drosselrohr 21 dem Kanalsystem des Verdampfers 15 zugeführt (vgl. hierzu Fig. 2 und Fig. 3). Das Kältemittel durchströmt die Decke 16 in einem bis nahe an den Übergang zur aufrechten Wand 17 verlaufenden großvolumigen Kanalteil 22, der noch in der Decke 16, außerhalb der Biegezone, an einen in der aufrechten Wand 17 des ersten Verdampferabschnittes vertikal angeordneten, abwärts verlaufenden Zuführkanal 23 anschließt (siehe hierzu auch Fig. 3). Die Anschlußstelle zwischen dem Kanalteil 22 und dem Zuführkanal 23, der einen Hauptkanal 24 und einen dazu parallel verlaufenden Nebenkanal 25 aufweist, ist derart ausgeführt, daß sich die Kanalführung des Kanalteils 22 übergangslos im Hauptkanal 24 fortsetzt. Der Hauptkanal 24 und der Nebenkanal 25 weisen gleichen Kanalquerschnitt auf und sind strömungstechnisch untereinander mit zwei vom Hauptkanal 24 senkrecht abzweigenden und im Abstand voneinander angeordneten, mit kurzer Kanallänge ausgestatteten Querkanälen 26 verbunden. Der Abstand der beiden vom Hauptkanal 24 abzweigenden Querkanäle 26 zueinander ist so bemessen, daß die jeweilige Abzweigstelle vom Hauptkanal 24 außerhalb der Biegezonen des mit A bezeichneten Verdampferabschnittes in dessen Decke 16 bzw. in dessen Boden 18 im Nahbereich von deren Übergänge zur aufrechten Wand 17 liegt (siehe hierzu Fig, 3 und Fig. 4). Außerhalb der Biegezone, im Boden 18, nahe dessen Übergang zur aufrechten Wand setzt sich der Hauptkanal 24 des Zuführkanals 23 übergangslos in einem Kanalstück 27 fort. Dieses verzweigt sich nach relativ kurzem Weg symmetrisch in zwei zueinander parallele, mäanderartig im Boden 18 verlaufende, je den gleichen Kanalquerschnitt des Kanalstücks 17 aufweisende Kanäle 28, deren überwiegende Länge parallel zum freien Ende des Bodens angeordnet ist. Stromab nach der Verzweigung werden die Kanäle 28 in einem gemeinsamen Kanalbett 29 kurzzeitig zusammengeführt, aber anschließend wieder getrennt. Zu diesem Zweck teilt sich das Kanalbett 29 sowohl stromauf als auch stromab symmetrisch mit jeweils den Kanälen 28 entsprechenden Kanalquerschnitt gabelartig auf. Die Kanäle 28 sind an ihrem ausgangsseitigen Ende im Boden 18 durch einen noch außerhalb der Biegezone angeordnetes, im wesentlichen kreisringförmiges Anschlußstück 30 mit einem in der aufrechten Wand 17 des ersten Verdampferabschnittes vertikal aufsteigenden Abführkanal 31 verbunden.

Der Abführkanal 31 weist ebenso wie der Zuführkanal 23 einen Hauptkanal 32 und einen dazu parallel verlaufenden Nebenkanal 33 auf, der benachbart zum Nebenkanal 25 des Zuführkanals 23 angeordnet ist. Genauso wie der Hauptkanal 24 des Zuführkanals 23, so ist auch der Hauptkanal 32 des Abführkanals 31 mit senkrecht von ihm abzweigenden Querkanälen 34 ausgestattet, wobei jedoch der im Boden 18 angeordnete Querkanal durch einen Kreisringsektor des kreisringförmigen Anschlußstückes 30 gebildet wird. Die Querkanäle 34 sind in einem Abstand voneinander angeordnet, der größer als die Höhe der aufrechten Wand 17 ist und dem Abstand der Querkanäle 26 des Zuführkanals 23 entspricht.

Das ausgangsseitige Ende des Zuführkanals 23 ist mit dem unmittelbar neben ihm angeordneten ausgangsseitigen Ende des Abführkanals 31 in der Decke 16 durch einen einen erhöhten Strömungswiderstand aufweisenden, die Kanalanordnung im Boden 18 überbrückenden Bypaß 35 verbunden, wobei der Bypaß 35 an der Einmündung der Querkanäle in die Nebenkanäle an diese angeschlossen ist. Der erhöhte Strömungswiderstand des Bypasses 35 wird neben einer entsprechenden, in Windungen angeordneten Länge zusätzlich noch durch einen gegenüber den Kanälen des Zuführkanals 23 und des Abführkanals 31 verminderten Kanalquerschnitt erreicht, wobei das Verhältnis der Kanalquerschnitte zwischen dem Bypaß 35 und der Haupt- bzw. Nebenkanäle des Zuführkanals 23 bzw. der Abführkanals 31 in etwa 1:5 beträgt.

In etwa auf der Höhe der Anschlußstelle des Bypasses 35 an den Nebenkanal 33 des Abführkanals 31, erweitert sich der Querschnitt seines Hauptkanals 32 stromab nach seinem abzweigenden Querkanal 34 in der Decke 16, bevor er in einem zum freien Ende der Decke 16 parallelen, sammlerartig ausgebildeten Kanalabschnitt 36 übergeht, dessen Volumen mit knopfartigen Einprägungen 37 unterbrochen ist (siehe hierzu Fig. 2 und Fig. 3).

Der sammlerartig ausgebildete Kanalabschnitt 36 gehört zu einer in der Decke 16 in Windungen verlegten, den gleichen Kanalquerschnitt wie der erweiterte Hauptkanal 32 aufweisenden Kanalanordnung. Der Ausgang der Kanalanordnung ist mit einem auf der Verbindungsbrücke 19 nach unten gerichteten Kanalstrang 38, der über die Biegezonen hinweg als Doppelkanal ausgeführt ist, mit dem Eingang des den nicht näher erläuterten, den Raumverdampfer bildenden, mit B bezeichneten Abschnitt verbunden (siehe hierzu auch Fig. 3).

Bei Betrieb des Kältemittelverdichters wird durch die Gestaltung des Zuführkanals 23 erreicht, daß das flüssige Kältemittel hauptsächlich in seinem Hauptkanal 24 und im Verhältnis dazu ein geringer Anteil in seinem Nebenkanal 25 strömt. Durch diese Maßnahme wird der an den Nebenkanal 25 angeschlossene Bypaß 35, der zudem noch mit einem im Vergleich den Kanalquerschnitten des Zuführkanals 23 erhöhten Strömungswiderstand ausgestattet ist, nur mit geringen Mengen flüssigen Kältemittels beaufschlagt, so daß während der Laufzeit des Kältemittelverdichters keine Leistungseinbußen im Gefrierfachverdampfer auftreten.

In der Stillstandsphase des Kältemittelverdichters wird das Druckgefälle zwischen Verflüssiger und Verdampfer, das z.B. durch den sich abkühlenden Verdichter entsteht, und das sich meist im Nachströmen von im wesentlichen gasförmigen Kältemittel vom Verflüssiger zum Verdampfer äußert, über den Bypaß 35 abgebaut. Aufgrund der Tatsache, daß der Strömungswiderstand für das in dem Bypaß 35 strömende Medium geringer ist als der Widerstand, den die im Boden 18 des Gefrierfachverdampfers während der Stillstandsphase des Kältemittelverdichters angesammelte Flüssigkeit bei ihrer Bewegung dem Druck des strömenden Mediums entgegensetzt, wird das einströmende Kältemittel in den Rückraumverdampfer übergeleitet. Das sich im Boden 18 angesammelte flüssige Kältemittel bleibt somit in Ruhe.

Sollten einzelne flüssige Anteile den aus dem Verflüssiger in den Verdampfer einströmenden Kältemittelstrom beaufschlagen, so werden diese spätestens in dem mit den knopfartigen Einprägungen versehenen Kanalabschnitt 36 verdampft, sofern dies nicht schon in der Zuleitung zum Bypaß 35 geschehen ist.

## Patentansprüche

1. Zweitemperaturen-Einkreiskühlgerät für den Haushalt, mit einem im wesentlichen zwei Abschnitte aufweisenden, ein System von zusammenhängenden Kältemittelkanälen bildenden Verdampfer (15), dessen erster, eine Decke (16), eine aufrechte Wand (17) und einen Boden (18) eines Gefrierfachs bildender Abschnitt (A) seinem zweiten, als Raumverdampfer in einem unterhalb des Gefrierfaches angeordneten Normalkühlfach dienenden Abschnitt (8) vorgeschaltet ist, wobei das von einer Einspritzstelle in das Kanalsystem zugeführte Kältemittel von einem in der aufrechten Wand (17) des ersten Verdampferabschnitts (A) abwärts verlaufenden Zuführkanal (32) in einem mäanderartig im Boden (18) des Gefrierfaches angelegten Kanal (28) einströmt, der in einem in der aufrechten Wand (17) des ersten Verdampferabschnittes (A) aufsteigenden Abführkanal (31) mündet, welcher in der Decke (16) in eine in Windungen verlegte Kanalanordnung übergeht, deren Ausgang mit einem in der aufrechten Wand (17) nach unten gerichteten Kanalstrang (38) mit dem Eingang des Raumverdampfers bildenden zweiten Abschnitt (B) verbunden ist, **dadurch gekennzeichnet**, daß der Zuführkanal (23) und der Abführkanal (31) über einen im Abstand über dem Boden (18) des ersten Verdampferabschnittes angeordneten Bypaß (35) verbunden ist, der gegenüber der überbrückten Kanalanordnung im Boden (18) einen erhöhten Strömungswiderstand aufweist.

2. Zweitemperaturen-Einkreiskühlgerät nach Anspruch 1, dadurch gekennzeichnet, daß der den Zuführkanal (23) mit dem Abführkanal (31) verbindende, einen höheren Strömungswiderstand aufweisende Bypaß (35) in der Decke (16) des ersten Verdampferabschnittes angeordnet ist.

3. Zweitemperaturen-Einkreiskühlgerät nach Anspruch 1 oder 2, dadurch gekennzeichnet, daß der erhöhte Strömungswiderstand des Bypasses (35) durch eine entsprechende, in Windungen angeordnete Länge und/oder insbesondere durch Querschnittsminderung bestimmt ist.

4. Zweitemperaturen-Einkreiskühlgerät nach Anspruch 3, dadurch gekennzeichnet, daß die Kanalquerschnitte des Bypasses (35) und die des Zuführkanals (23) in einem Verhältnis im Bereich von 1:3 bis 1:7, vorzugsweise aber in einem solchen von 1:5 stehen.

5. Zweitemperaturen-Einkreiskühlgerät nach einem der Ansprüche 1 bis 4, dadurch gekennzeichnet, daß der Zuführkanal (23) einen Hauptkanal (24) und wengistens einen dazu parallel verlaufenden Nebenkanal (25) aufweist, wobei der Hauptkanal (24) mit annähernd senkrecht von ihm abzweigenden und im Abstand voneinander angeordneten Querkanälen (26) ausgestattet ist, die ihn mit dem Nebenkanal (25) strömungstechnisch verbinden.

6. Zweitemperaturen-Einkreiskühlgerät nach einem der Ansprüche 1 bis 4, dadurch gekennzeichnet, daß der Abführkanal (31) einen Hauptkanal (32) und wenigsten einen dazu parallel verlaufenden Nebenkanal (33) aufweist, wobei der Hauptkanal (32) mit annähernd senkrecht von ihm abzweigenden und im Abstand voneinander angeordneten Querkanälen (34) ausgestattet ist, die ihn mit dem Nebenkanal (33) strömungstechnisch verbinden.

7. Zweitemperaturen-Einkreiskühlgerät nach Anspruch 6, dadurch gekennzeichnet, daß sowohl die Querkanäle (26) des Zuführkanals (23) als auch die Querkanäle (34) des Abführkanals (31) untereinander einen Abstand aufweisen, der größer als die Höhe der aufrechten Wand (17) ist, aber vorzugsweise so bemessen ist, daß die Querkanäle (26, 34) im Nahbereich des Übergangs zur aufrechten Wand (17) im Boden (18) bzw. in der Decke (16) liegen.

8. Zweitemperaturen-Einkreiskühlgerät nach Anspruch 6 oder 7, dadurch gekennzeichnet, daß der Hauptkanal (24, 32) und der Nebenkanal (25, 33) des Zuführkanals (23) bzw. des Abführkanals (31) gleichen Querschnitt aufweisen.

9. Zweitemperaturen-Einkreiskühlgerät nach einem der Ansprüche 5 bis 8, dadurch gekennzeichnet, daß der Querkanal (26) des Zuführkanals (23) in der Decke (16) mit dem Bypaß (35) derart verzweigt, daß das Kältemittel nach einer scharfen Umlenkung in dem Bypaß (35) einzutreten vermag.

10. Zweitemperaturen-Einkreiskühlgerät nach einem der Ansprüche 6 bis 9, dadurch gekennzeichnet, daß der Hauptkanal (32) des Abführkanals (31) stromab nach seinem abzweigenden Querkanal (33) in der Decke (16) in einem sammlerartig ausgebildeten und mit knopfartigen Einprägungen 37 versehenen Kanalabschnitt 36 übergeht, der zum freien Ende der Decke (16) parallel angeordnet ist.

11. Zweitemperaturen-Einkreiskühlgerät nach einem der Ansprüche 1 bis 10, dadurch gekennzeichnet, daß der Zuführkanal (23) im Bereich nach seinem Eintritt in den Boden (18) in ein Kanalstück (27) übergeht, das sich in wenigstens zwei zueinander parallele, in den Abführkanal (31) mündende, je im wesentlichen den gleichen Querschnitt wie das Kanalstück (27) aufweisende Kanäle (28) verzweigt, deren überwiegende Länge parallel zum freien Ende des Bodens (18) angeordnet ist und sich stromab nach der Verzweigung mindestens in einem gemeinsamen Kanal (29) kreuzen.

12. Zweitemperaturen-Einkreiskühlgerät nach einem der Ansprüche 1 bis 11, dadurch gekennzeichnet, daß der Zuführkanal (23) und der Abführkanal (31) in der aufrechten Wand (18) vertikal angeordnet sind.

13. Zweitemperaturen-Einkreiskühlgerät nach einem der Ansprüche 1 bis 12, dadurch gekennzeichnet, daß die der Bodenkanalanordnung nachgeschaltete Deckenkanalanordnung ein gegenüber dieser ein geringeres Fassungsvermögen für flüssiges Kältemittel aufweist, aber im Vergleich zu der dem Boden (18) vorgeschalteten Deckenkanalanordnung ein größeres Fassungsvermögen besitzt.

## Claims

1. Two-temperature single-circuit refrigerator for the household, with an evaporator (15), which displays substantially two sections and forms a system of contiguous refrigerant channels and the first section (A) of which forms a ceiling (16), an upright wall (17) and a base (18) of a freezing compartment and is connected upstream of its second section (B) serving as space evaporator in a normal cooling compartment underneath the freezing compartment, wherein the refrigerant, which is fed into the channel system from an injection point, flows from a feed channel (23), which extends downwardly in the upright wall (17) of the first evaporator section (A), into a channel (28),which is laid in meander shape at the base (18) of the freezing compartment and opens into a discharge channel (31), which rises in the upright wall (17) of the first evaporator section (A) and passes over in the ceiling (16) into a channel arrangement which is laid in coils and the exit of which is connected with entry of the second section (B), which forms the entry of the space evaporator, by a channel strand (38), which is directed downwardly in the upright wall (17), characterised thereby, that the feed channel (23) and the discharge channel (31) are connected by way of a bypass (35), which is arranged at a spacing above the base (18) of the first evaporator section (A) and which by comparison with the bridged-over channel arrangement in the base (18) displays an increased flow resistance.

2. Two-temperature single-circuit refrigerator according to claim 1, characterised thereby, that the bypass (35), which connects the feed channel (23) with the discharge channel (31) and displays a higher flow resistance, is arranged in the ceiling (16) of the first evaporator section (A).

3. Two-temperature single-circuit refrigerator according to claim 1 or 2, characterised thereby, that the increased flow resistance of the bypass (35) is determined by an appropriate length arranged in coils and/or particularly by a reduction in cross-section.

4. Two-temperature single-circuit refrigerator according to claim 3, characterised thereby, that the channel cross-sections of the bypass (35) and of the feed channel (23) are in a ratio in the range of 1:3 to 1:7, preferably however 1.5.

5. Two-temperature single-circuit refrigerator according to one of the claims 1 to 4, characterised thereby, that the feed channel (23) displays a main channel (24) and at least one secondary channel (25) extending parallelly thereto, wherein the main channel (24) is equipped with transverse channels (26), which branch off from it nearly perpendicularly, are arranged at a spacing one from the other and connect it with the secondary channel (25) in terms of flow technique.

6. Two-temperature single-circuit refrigerator according to one of the claims 1 to 4, characterised thereby, that the discharge channel (31) displays a main channel (32) and at least one secondary channel (33) extending parallelly thereto, wherein the main channel (32) is equipped with transverse channels (34), which branch off from it nearly perpendicularly, are arranged at a spacing one from the other and connect it with the secondary channel (33) in terms of flow technique.

7. Two-temperature single-circuit refrigerator according to claim 6, characterised thereby, that the transverse channels (26) of the feed channel (23) as well as also the transverse channels (34) of the discharge channel (31) display a spacing one among the other, which is greater than the height of the upright wall (17), but is preferably so dimensioned that the transverse channels (26, 34) lie in either the base (18) or the ceiling (16) near to the transition to the upright wall (17).

8. Two-temperature single-circuit refrigerator according to claim 6 or 7, characterised thereby, that the main channel (24, 32) and the secondary channel (25, 33) respectively of the feed channel (23) and the discharge channel (31) display equal cross-sections.

9. Two-temperature single-circuit refrigerator according to one of the claims 5 to 8, characterised thereby, that the transverse channel (26) of the feed channel (23) is branched by the bypass (35) in the ceiling (16) in such a manner that the refrigerant is capable of entering into the bypass (35) after a sharp deflection.

10. Two-temperature single-circuit refrigerator according to one of the claims 6 to 9, characterised thereby, that the main channel (32) of the discharge channel (31) downstream of its branching-off transverse channel (33) passes over in the ceiling (16) into a channel portion (36), which is constructed in the manner of a collector, is provided with button-like indentations and is arranged parallelly to the free end of the ceiling (16).

11. Two-temperature single-circuit refrigerator according to one of the claims 1 to 10, characterised thereby, that the feed channel (23) in the region downstream of its entry into the base (18) passes over into a channel member (27), which branches out into at least two mutually parallel channels (28), which open into the discharge channel (31) and each display substantially the same cross-section as the channel member (27) and the predominant length of which is arranged parallelly to the free end of the base (18) and which cross over in at least one common channel (29) downstream of the branching.

12. Two-temperature single-circuit refrigerator according to one of the claims 1 to 11, characterised thereby, that the feed channel (23) and the discharge channel (31) are arranged vertically in the upright wall (17).

13. Two-temperature single-circuit refrigerator according to one of the claims 1 to 12, characterised thereby, that the ceiling channel arrangement connected downstream of the base channel arrangement by comparison therewith displays a smaller holding capacity for liquid refrigerant, but has a greater holding capacity by comparison with the ceiling channel arrangement connected upstream of the base (18).

## Revendications

1. Réfrigérateur monocircuit à deux températures à usage ménager, comprenant un évaporateur (15) qui comporte pour l'essentiel deux parties et forme un système de canaux de frigorigène communicants et dont la première partie (A) formant un plafond (16), une paroi verticale (17) et un fond (18) d'un compartiment de congélation est disposée en amont de sa deuxième partie (B) servant d'évaporateur ambiant dans un compartiment de réfrigération normale situé en dessous du compartiment de congélation, le frigorigène envoyé dans le système de canaux par un point d'injection passant d'un canal d'alimentation (23) dirigé vers le bas dans la paroi verticale (17) de la première partie (A) de l'évaporateur à un canal (28) qui forme des méandres dans le fond (18) du compartiment de congélation et qui débouche dans un canal d'évacuation (31) qui est dirigé vers le haut dans la paroi verticale (17) de la première partie (A) de l'évaporateur et qui, dans le plafond (16), se prolonge par un agencement de canaux à tracé sinueux dont la sortie est reliée, par un faisceau de canaux (38) dirigé vers le bas dans la paroi verticale (17), à l'entrée de la deuxième partie (B) formant l'évaporateur ambiant, caractérisé en ce que le canal d'alimentation (23) et le canal d'évacuation (31) sont reliés par l'intermédiaire d'une dérivation (35) qui est disposée à distance au-dessus du fond (18) de la première partie de l'évaporateur et qui, par rapport à l'agencement de canaux réunis du fond (18), possède une résistance à l'écoulement plus élevée.

2. Réfrigérateur monocircuit à deux températures selon la revendication 1, caractérisé en ce que la dérivation (35) qui relie le canal d'alimentation (23) au canal d'évacuation (31) et possède une résistance à l'écoulement plus élevée est disposée dans le plafond (16) de la première partie de l'évaporateur.

3. Réfrigérateur monocircuit à deux températures selon la revendication 1 ou 2, caractérisé en ce que la résistance à l'écoulement plus élevée de la dérivation (35) est déterminée par une longueur correspondante à tracé sinueux et/ou en particulier par une réduction de section.

4. Réfrigérateur monocircuit à deux températures selon la revendication 3, caractérisé en ce que le rapport entre la section du canal de la dérivation (35) et celle du canal d'alimentation (23) est compris entre 1:3 et 1:7, mais est de préférence égal à 1:5.

5. Réfrigérateur monocircuit à deux températures selon l'une des revendications 1 à 4, caractérisé en ce que le canal d'alimentation (23) comporte un canal principal (24) et au moins un canal secondaire (25) qui lui est parallèle, le canal principal (24) étant pourvu de canaux transversaux (26) qui en partent sensiblement à angle droit et sont disposés à distance les uns des autres et qui, sur le plan de l'écoulement, le relient au canal secondaire (25).

6. Réfrigérateur monocircuit à deux températures selon l'une des revendications 1 à 4, caractérisé en ce que le canal d'évacuation (31) comporte un canal principal (32) et au moins un canal secondaire (33) qui lui est parallèle, le canal principal (32) étant pourvu de canaux transversaux (34) qui en partent sensiblement à angle droit et sont disposés à distance les uns des autres et qui, sur le plan de l'écoulement, le relient au canal secondaire (33).

7. Réfrigérateur monocircuit à deux températures selon la revendication 6, caractérisé en ce qu'aussi bien les canaux transversaux (26) du canal d'alimentation (23) que les canaux transversaux (34) du canal d'évacuation (31) présentent entre eux un écartement qui est supérieur à la hauteur de la paroi verticale (17), mais qui, de préférence, est calculé pour que les canaux transversaux (26, 34) se trouvent, dans le fond (18) et dans le plafond (16), à proximité de la transition avec la paroi verticale (17).

8. Réfrigérateur monocircuit à deux températures selon la revendication 6 ou 7, caractérisé en ce que le canal principal (24, 32) et le canal secondaire (25, 33) du canal d'alimentation (23) et du canal d'évacuation (31) présentent une section identique.

9. Réfrigérateur monocircuit à deux températures selon l'une des revendications 5 à 8, caractérisé en ce que, dans le plafond (16) muni de la dérivation (35), le canal transversal (26) du canal d'alimentation (23) bifurque, de façon que le frigorigène puisse pénétrer dans la dérivation (35) après un brusque changement de direction.

10. Réfrigérateur monocircuit à deux températures selon l'une des revendications 6 à 9, caractérisé en ce que, en aval de son canal transversal dévié (33), le canal principal (32) du canal d'évacuation (31) se prolonge, dans le plafond (16), par une portion de canal (36) qui est conçue en forme de collecteur et comporte des parties en creux en forme de boutons (37) et qui est parallèle à l'extrémité libre du plafond (16).

11. Réfrigérateur monocircuit à deux températures selon l'une des revendications 1 à 10, caractérisé en ce que, dans la zone située après son arrivée dans le fond (18), le canal d'alimentation (23) se prolonge par une portion de canal (27) qui bifurque sous forme d'au moins deux canaux (28) qui sont parallèles entre eux, débouchent dans le canal d'évacuation (31) et présentent chacun sensiblement la même section que la portion de canal (27), dont la longueur principale est parallèle à l'extrémité libre du fond (18) et qui se croisent en aval de la bifurcation pour former au moins un canal commun (29).

12. Réfrigérateur monocircuit à deux températures selon l'une des revendications 1 à 11, caractérisé en ce que, dans la paroi verticale (18), le canal d'alimentation (23) et le canal d'évacuation (31) sont disposés verticalement.

13. Réfrigérateur monocircuit à deux températures selon l'une des revendications 1 à 12, caractérisé en ce que l'agencement de canaux de plafond implanté en aval de l'agencement de canaux de fond présente, par rapport à celui-ci, une contenance inférieure en frigorigène liquide, mais possède une contenance supérieure à l'agencement de canaux de plafond implanté en amont du fond (18).
